# EUROPÄISCHE PATENTSCHRIFT

(11) **EP 0 261 268 B1**
(45) Veröffentlichungstag und Bekanntmachung des Hinweises auf die Patenterteilung: **20.06.1990**
(21) Anmeldenummer: 86113174.6
(22) Anmeldetag: 25.09.1986
(51) Int. Cl.: E05C 9/18

(54) **Stangenverschluss mit von der Stange getragenen Verriegelungszapfen, insbesondere Doppelrollzapfen**
Locking device made of bars with locking bolts carried by the bar, the locking bolt especially containing two rollers
Dispositif de serrure à barres muni de boulons de verrouillage portés par la barre, les boulons portant en particulier deux rouleaux

(43) Veröffentlichungstag der Anmeldung: 30.03.1988
(73) Patentinhaber: Ramsauer, Dieter, D-42555 Velbert (DE)
(72) Erfinder: Ramsauer, Dieter, D-42555 Velbert (DE)
(74) Vertreter: Stratmann, Ernst, Dr.-Ing.

(56) Entgegenhaltungen:
- EP-A- 0 176 890
- DE-A- 1 816 581
- DE-B- 1 932 398
- DE-B- 1 932 638
- DE-U- 7 719 672
- DE-U- 7 820 569
- DE-U- 7 829 962
- DE-U- 8 406 483

## Beschreibung

Die Erfindung betrifft einen Stangenverschluß für Montage vorzugsweise im Verkantungsraum von Blechschranktüren, bestehend aus einem Schloß mit durch das Türblatt nach außen geführter Betätigungseinrichtung, wie Griff, Schwenkgriff, Schlüssel oder dgl., und aus zumindest einer parallel zur Türkante im Verkantungsraum oder dgl. verlaufenden, aus Flachbandmaterial bestehenden Stange, die an zumindest einer Stelle außerhalb des Schlosses am Türblatt hochkant stehend mittels Führungselementen mit entsprechendem Querschnitt längsverschieblich gelagert ist, und mit zumindest einem am Türrahmen befindlichen Halteelement zur. die Tür in geschlossener Stellung verriegelnden Aufnahme der Stange.

Stangenverschlüsse für Montage im Verkantungsraum von Blechschranktüren mit aus Flachenbandmaterial bestehenden Stangen, die auch außerhalb des Schlosses am Türblatt längsverschieblich gelagert sind, sind beispielsweise aus der europäischen Patentanmeldung mit der Veröffentlichungsnummer 0 176 890 bekannt. Bei Blechschränken mit blattförmigen Schranktüren, die mit einem abgewinkelten Rand versehen sind und dadurch einen Verkantungsraum bilden, sind die Anforderungen an die Schließwirkung des Stangenverschlusses besonders hoch, weil derartige Türen nur begrenzte Stabilität besitzen. Derartige Schranktüren können sich unter Umständen verziehen und verwinden, außerdem sind diese Türen bei bestimmten Anwendungen besonders hohen Belastungen ausgesetzt. Handelt es sich beispielsweise um Türen von elektrischen Schaltschränken, die auch Hochspannungsschalter aufweisen, treten innerhalb des Schrankes gelegentlich Lichtbogen auf, die zur explosionsartiger Freisetzung von Lichtbogengasen führen, was zu einer hohen Druckbelastung der Tür führt.

Es ist daher wichtig, für derartige Blechschränke vorgesehene Stangenverschlüsse so auszubilden, daß sie die Tür sicher mit dem Schrankkorpus verbinden, so daß die Tür auch die geschilderten Belastungen aufnehmen kann. Das bedeutet, daß insbesondere bei hohen Schaltschränken eine Verriegelung an drei Punkten der Tür, nämlich im Bereich des Verschlusses sowie am oberen und am unteren Ende, wie es bei den meisten Stangenverschlüssen der Fall ist, bei denen die Verriegelungselemente vom Schloß selbst sowie von den Stangenenden gebildet werden, nicht ausreicht. Will man weitere Verriegelungspunkte vorsehen, müssen diese im mittleren Stangenbereich angeordnet werden, was verschiedene Probleme mit sich bringt. Zum einen wird es schwierig, die Anordnung so zu treffen, daß die Stangen axialsymmetrisch bleiben. Eine derartige Axialsymmetrie ist aber von Vorteil, weil sie eine Vertauschbarkeit der Stangen sicherstellt, was für eine billige Herstellung und einfache Montage von ausschlaggebender Bedeutung ist. Ein weiteres Problem liegt darin, daß je nach Anordnung der Schließmittel es zu einer einseitigen Belastung der Flachbandstangen und damit zu deren Verkanten kommen kann, was der Leichtgängigkeit abträglich ist. Nachträgliche Änderungen am Aufbau des Stangenverschlusse,wie sie bei Umsetzen eines Schaltschrankes, nach einer Änderung der Türanschlagverhältnisse oder ähnlichem vorkommen können, sind ebenfalls bei bekannten Verschlüssen nur in begrenztem Umfang möglich.

Die Probleme der Verkantung sind bei aus Flachbandmaterial bestehenden Stangen besonders gravierend. Derartige Flachbandstangen sind aber andererseits bei Schaltschränken mit einen Verkantungsraum besitzenden Blechschranktüren von besonderem Vorteil, weil sie den sonst toten Raum im Verkantungsbereich ausnutzen und so keinen Nutzraum innerhalb des Schaltschrankes in Anspruch nehmen. Diese Anordnung bietet auch noch den Vorteil, daß bei abzudichtenden Schaltschränken der Verschluß außerhalb dieses Abdichtbereiches liegt und damit die für den Stangenverschluß notwendigen Durchbrüche nicht in die Abdichtmaßnahmen einbezogen werden müssen, was Dichtmaterial einspart, die Montage vereinfacht und die Gefahr des Undichtwerdens bei bestimmten Betriebsanwendungen verringert.

Aufgabe der Erfindung ist es, einen Stangenverschluß der eingangs genannten Art dahingehend zu verbessern, daß er die Verwendung von symmetrisch aufgebauten Flachbandstangen ermöglicht, ohne daß auf Verriegelungspunkte auch im Verlauf der Stange verzichtet werden müßte, und ohne daß die Leichtgängigkeit leidet oder sich die Gefahr erhöht, daß durch Rütteleinwirkung der Verschluß ungewollt sich wieder löst. Zudem sollte der Stangenverschluß bei Bedarf umstellbar sein, beispielsweise sollte eine rechtsanschlagende Tür ohne Probleme in eine linksanschlagende Tür umgewandelt werden können.

Gelöst wird die Aufgabe dadurch, daß das am Türrahmen befindliche Halteelement aus einem U-Profil aufweisenden Bock besteht, der mit seinem U-Profilsteg am Rahmen derart befestigt ist, daß das Stangenprofil zwischen den Schenkeln des U-Profils verläuft, desweiteren dadurch, daß die U-Schenkel des Bockes in einer der Axialrichtungen der Stange sich öffnende Einschnitte zur verriegelnden Aufnahme von von der Stange getragenen Verriegelungszapfen besitzen.

Durch diese Maßnahmen wird die Stange einerseits symmetrisch, andererseits wird der Anordnung einer Vielzahl von Verriegelungspunkten auf der Stange ermöglicht, trotzdem ist der Stangenverschluß verhältnismäßig einfach aufgebaut und daher billig herstellbar und leicht montierbar.

Besonders günstig ist eine Ausführungsform, bei der die von der Stange getragenen Verriegelungszapfen Doppelrollzapfen darstellen, die dadurch gebildet sind, daß durch das Stangenprofil auf der Mittelachse der Stange ein Lagerbolzen oder -stift starr hindurchgeführt ist, der beidseitig von dem Stangenprofil jeweils eine Rolle drehbar festhält. Diese Anordnung ist extrem leichtgängig und verwindungsarm.

Ein weiterer Vorteil der Erfindung ist der, daß die Konstruktion Ausführungsformen ermöglicht, die noch weitere Vorzüge aufweisen. So können die U-Profil aufweisenden Böcke gleichzeitig als Anschlag für die Tür beim Schließen vor deren Verriegelung dienen und dadurch andere Anschlageinrichtungen entbehrlich machen bzw. Lackbeschädigungen bei solchen Türen verhindern, bei denen ansonsten der Anschlag durch das Auflegen der Türkante auf den Türrahmen erfolgen würde. (Dies kommt bei belüfteten, keine Dichtung aufweisenden Schränken vor). Von Vorteil ist auch, daß mit dem erfindungsgemäßen Bock eine Ausführungsform möglich ist, die außerordentlich stabil ist und insbesondere ein Aufbiegen des Hakens auch bei großer Belastung verhindert, welche Belastung beispielsweise bei Schaltschränken für gemischte Nieder-und Hochspannungseinrichtungen durch Lichtbogengase auftreten können. Bisher mußten derartige sowohl Nieder- wie Hochspannungseinrichtungen enthaltende Schränke mit sehr aufwendigen Verriegelungseinrichtungen versehen werden.

Die erfindungsgemäße Anordnung vermeidet wegen ihrer Symmetrie auch Verkantungswirkungen auf die Flachbandstange und erlaubt somit eine sehr reibungsarme Lagerung und ermöglicht daher, den Verschluß nur mit sehr geringen Kräften zu betätigen. Schließlich ermöglicht die erfindungsgemäße Konstruktion auch eine Türblattkonstruktion, die weitgehend oder vollständig symmetrisch ausgeführt ist, auch hinsichtlich der Befestigungslöcher für die Stangenbefestigungsmittel wie auch für die jeweils auf der anderen Seite angeordneten Scharnierbänder.

Die Erfindung wird nachstehend anhand von Ausführungsbeispielen näher erläutert, die in den Zeichnungen dargestellt sind.

Es zeigt:
Fig. 1 von hinten den Verkantungsraum einer Blechschranktür mit einem in diesen Verkantungsraum eingebauten Stangenverschluß mit Rollzapfen und Halteelementen gemäß einer ersten Ausführungsform des erfindungsgemäßen Stangenverschlusses;
Fig. 2 eine Axialschnittansicht entlang der Linie A-A der Fig. 1;
Fig. 3 eine Axialschnittansicht entlang der Linie B-B der Fig. 1;
Fig. 4 eine Schnittansicht entlang der Linie D-D der Fig. 1;
Fig. 5 eine Schnittansicht entlang der Linie C-C der Fig. 1;
Fig. 6 eine Ansicht auf einen Schaltschrank mit einem Stangenverschluß gemäß Fig. 1 bis 5;
Fig. 7 eine Einzelteildarstellung des Verschlußhakens gemäß Fig. 1 bis 5;
Fig. 8 in einer ähnlichen Darstellung wie Fig. 7 eine andere Ausführungsform des Verschlußhakens;
Fig. 9 in einer ähnlichen Darstellung wie Fig. 7 und 8 eine noch andere Ausführungsform eines Verschlußhakens, hier als Stanzteil ausgeführt; und
Fig. 10 die in Fig. 6 eingesetzte einteilige Flachbandstange in Draufsicht sowie in Seitenansicht in zwei unterschiedlichen Schloßlagermöglichkeiten.

Fig. 1 zeigt in einer Ansicht auf den Verkantungsraum 10 einer Blechschranktür 12 einen in diesen Raum angeordneten Stangenverschluß 14, bestehend aus einem Schloß 16, von dem eine im Verkantungsraum 10 verlaufende Stange 18 ausgeht, die zum einen innerhalb des Schlosses 16, zum anderen aber auch am Türblatt 12 in einem Stangenlager 20 verschieblich gelagert ist. Die Blechschranktür 12 ist über Scharnierbänder 22, siehe Fig. 2, am Schrankkorpus 24 angelenkt, die ihrerseits den anderen Verkantungsraum 11 ausnutzen, der zwischen der äußeren Abkantung 26 und einem innen auf das Türblatt aufgeschweißten, eine Dichtung 28 aufnehmenden Profilblech 30 gebildet ist. Üblicherweise ist in Blechschränken, die derartige Verkantungsräume 10, 11 besitzen, in dem Verkantungsraum für den Verschluß ein rechteckiger Durchbruch 32 bzw. 34 angeordnet, bei geplanter Anwendung von versenkbaren Schwenkhebelverschlüssen sind es zwei symetrisch zur horizontalen Türmitte 36 angeordnete Rechteckdurchbrüche 32 und 34.

Wie aus Fig. 3, einer axialen Schnittansicht entlang der Linie B-B der Fig. 1, zu erkennen ist, befindet sich am Schrankkorpus 24 auch ein hakenartiger Vorsprung 38, in den beim Schließen des Stangenverschlusses ein von der Verschlußstange 18 getragener Doppelrollzapfen 40 eindringt und so eine Verriegelung 42 bildet. In det Schnittansicht C-C durch diese Verriegelung 32, siehe Fig. 5, ist zu erkennen, daß die im Querschnitt rechteckförmige und aus Flachbandmaterial gebildete Stange 18 einen Stift 44 in Preßpassung trägt, der beidseitig drehbar Rollen 46 trägt. Die Rollen haben soviel Spiel, daß sie leicht drehbar sind, können aber von dem Stift 44 nicht abgleiten, dies aufgrund eines Kopfes 48 auf der einen Seite des Stiftes 44 und einer Aufbördelung 52 auf der anderen Seite des Stiftes, die nach Montage von Stift und Rollen an der entsprechenden Seite des Stiftes erzeugt wird. Statt dessen können die Roller aber auch mit Sprengring gelagert und in diesem Fall demontierbar sein, ggf. zusammen mit dem Stift. Dies hätte den Vorteil, daß geschlossene Stangenführungen 20 eingesetzt werden können, die ein axiales Hindurchschieben der Stange erfordern.

Der Haken oder Halteelement 38 ist mit einem Schlitz 50 zur Aufnahme der Stange 18 versehen, wobei im Schnitt C-C, Fig. 5, der Haken im Profil eine U-Form aufweist, wobei der Steg des U eine Gewindebohrung besitzt, in die eine Befestigungsschraube 51 eingeschraubt werden kann, um den Haken 38 festzulegen, wobei der Haken noch eine Drehsicherung aufweisen kann, beispielsweise in Form eines prismatischen Durchbruchs im Schrankkorpus 24, in die sich entsprechende Vorsprünge des Hakens drehsichemd einschieben lassen.

Eine Möglichkeit zur Stangenführung ist im Schnitt D-D, Fig. 4, wiedergegeben, welche Stangenführung hier mittels einer Stehbolzenanordnung im Eckraum des Abkantraums 10 drehgesichert angeordnet und so gestaltet ist, daß die Flachbandstange 18 durch vorheriges Wegbiegen eines Vorsprungs oder Nase 54 in die Führung eingeschoben werden kann, wonach dann die Befestigungsmutter 56 des Schweißbolzens 58 festgezogen wird, wodurch sich die Nase 54 sichernd gegen die Stange 18 drückt.

Aus Fig. 3 geht hervor, daß das Schloß 32 ein Schloßnuß- und -Stangenlager 60 umfassen kann, das eine ein Ritzel 62 tragende Schloßnuß 64 drehbar hält. Die Schloßnuß 64 ist mit Hilfe einer durch das Türblatt 12 nach außen geführten Betätigungseinrichtung, wie Griff, Schwenkhebel, Steckschlüssel oder dgl. verdrehbar, wobei das Ritzel 62, das in entsprechende Perforierungen oder Zahnungen 66 der Stange 18 eingreift, diese auf- und abschiebt.

Das Schloßnuß- und -Stangenlager 60 besteht gemäß der Darstellung von Fig. 3 aus einem Basisteil 68, in das ein Ende der Schloßnuß 64 lagert, und einem auf das Basisteil 68 aufsetzbarem Kappenteil 70, das mittels Schrauben 72 am Basisteil festgelegt ist und das andere Ende der Nuß lagert, Wie aus der Schnittdargesteiiung A-A der Fig. 2 hervorgeht, bildet das Schloßnuß- und -Stangenlager 60 auch Führungsschlitze 74 und 76 zum wahlweisen Einlegen der Stange 18 entweder in der dargestellten Weise, bei der die Schließrichtung dem Uhrzeigersinn folgt, oder im Kanal 74, bei der eine umgekehrte Schließrichtung für die Betätigungseinrichtung sich ergibt.

Um dieses Wenden der Stange 18 und auf diese Weise eine Änderung der Drehrichtung hinsichtlich der Betätigungseinrichtung möglich zu machen, ohne sonstige Änderungen vornehmen zu müssen, ist die Stange 18, siehe auch Fig. 10, zweifach axialsymmetrisch ausgeführt, nämlich einmal um die Longitudinalachse 78, zum anderen um die Querachse 79. Die Symmetrie erfaßt ggf. auch ausgestanzte Anschlagnasen 83, die sich an die Außenfläche des Schlosses 16 legen, und dadurch den Bewegungsweg der Stange begrenzen, wie auch die Verkröpfungen 82, die den Freiraum für die Anordnung des Ritzels 62 ergeben, wie auch die Bohrungen 86, 88, die zur Aufnahme der bereits beschriebenen Doppelrollzapfen 40 vorgesehen sind. In Fig. 10 sind die beiden beschriebenen Anordnungen der Flachbandstange 18 dargestellt, die auch die montierten Doppelrollzapfen 40 erkennen lassen.

Es sei nun auf das Halteelement in Form des Hakens 38 näher eingegangen. Dieses am Türrahmen befindliche Halteelement, das vorzugsweise nahe den entsprechende Stangenführungen 20 angeordnet wird, siehe Fig. 6, um den Hebelarm zwischen Führung 20 und Verriegelung 42 möglichst klein und damit die Biegebelastung der Flachbandstange 18 möglichst gering zu machen, ist in Fig. 7 in einer ersten Ausführungsform noch näher erläutert, wobei diese Ausführungsform der in den Fig. 1 bis 5 dargestellten Ausführungsform entspricht. Das Halteelement 38 besteht aus einem in zwei Richtungen U-Profil aufweisenden Bock, wobei das U-Profil 88, das die Stange umgibt, siehe die Teilfigur rechts unten von Fig. 7, mit seinem U-Profilsteg 82 am Türrahmen derart befestigt ist, siehe Fig. 5, daß das Stangenprofil der Flachbandstange 18 zwischen den Schenkeln 84, 86 des U-Profils 88 verläuft. Die U-Schenkel 84, 86 bilden jedoch ihrerseits wieder ein U-Profil 90, dadurch entstanden, daß die U-Schenkel des U-Profils 88 in Axialrichtung der Stange 12 sich öffnende Einschnitte 92 zur verriegelnden Aufnahme der Rollen 46 besitzen, wie die Fig. 3 zeigt. Der Bock 80 weist eine am U-Steg 82 des U-Profils 88 mittig angeordnete Gewindebohrung 94 sowie einen um die Bohrung 94 herumreichende, über die Außenfläche 96 des U-Stegs 82 vorspringenden Mehrkantvorsprung 98, hier als Vierkantvorsprung ausgebildet, auf, um Bock 80 bezüglich des Schrankkorpus 24 drehgesichert mittels eines Schraubbolzens 51, siehe Fig. 5, festzuhalten. Zu diesem Zweck weist der Korpus oder Türrahmen 24 entsprechende Ausstanzungen 102 (Fig. 3) auf, die den gleichen Querschnitt aufweisen, wie der Mehrkantvorsprung 98.

Wie Fig. 6 erkennen läßt, werden die einzelnen aus den Böcken bestehenden Verriegelungen 42 symmetrisch zur horizontalen Türhalbierenden 36 am Schrankkorpus angeordnet. Das hat den Vorteil, daß eine, wie bereits geschildert, symmetrisch aufgebaute Flachbandstange benutzt werden kann. In ähnlicher Weist ist gemäß Fig. 6 auch die Anordnung der Stangenführungen 20 bezüglich der Türhalbierenden 36 symmetrisch am Türblatt 12, was den weiteren Vorteil haft, daß das Türblatt sowohl links- wie rechtsanschlagend verwendet werden kann, ohne daß sich dabei die Anordnung der zur Halterung der Stangenführungen dienenden Schweißbolzen (oder auch Schraublochdurchbrüche) änderen müßte.

Aus dem gleichen Grunde ist es günstig, wenn für die Scharnierbänder 22 Befestigungslöcher im Schrankkorpus vorgesehen werden, die identisch zu denen für die Verriegelungen 42 sind. Es handelt sich dabei beispielsweise um die zur Aufnahme des Vorsprungs 98 vorgesehenen Rechteckdurchbrüche 102, deren Mitte vom äußeren Schrankblech einen Abstand 100 aufweist, der dann auch für die entsprechenden Durchbrüche zur Befestigung des Scharnierbandes 22 Gültigkeit hat, siehe Fig. 2. Auf diese Weise vereinfacht sich die Montage eines Türblattes entweder als rechts- oder als linksanschlagende Tür am Schrankkorpus. In entsprechender Weiser könnte das Türblatt Befestigungsmittel, beispielsweise Stehbolzen 58 für das andere Ende des Scharnierbandes aufweisen, siehe die Bezugszahl 104, nahe dem prismatischen Durchbruch zur Befestigung des Scharnierbandes am Schrankkorpus (Bezugszahl 102). Alternativ und in Fig. 2 dargestellt ist eine Befestigung des Scharnierbandteils für das Türblatt mittels Klemmschraube 106. Der Drehpunkt 108 des Scharnierbandes liegt dabei derart, daß die Schranktür auch bei Reihenschrankaufstellung um 180_{°} geöffnet werden kann.

Die Anordnung der Stangenführung 20 und der Verriegelung 42 nahe aneinander hat noch den weiteren Vorteil, daß bei Bedarf die zur Stangenführung dienenden Bauteile, wie beispielsweise in Fig. 1 und Fig. 4 dargestellt, eine zur als Haken 38 ausgebildeten Verriegelung 42 weisende Anlagefläche 110 aufweisen können, an die sich eine weitere Anlagefläche 112, Fig. 1, die vom Haken 38 gebildet wird, bei verschlossener Tür angelegt (in Fig. 1 ist jedoch ein Abstand beibehalten!). In diesem Falle ergibt sich eine Verklemmung des Hakens 38 zwischen dem Rollzapfen 40 und der Fläche 110 der Stangenführung 20 und damit eine besonders sichere Festlegung, die insbesondere bei starker Druckbelastung der Blechtür deren Verziehen und Verkanten und damit unter Umständen ein Undichtwerden, falls es sich um eine Tür mit Abdichteinrichtung handelt, verhindert. Dies ist beispielsweise bei explosionsartigen Lichtbogenentladungen innerhalb eines Hochspannungsteils des Schaltschrankes von Vorteil. Die Verriegelung 42 kann auch auf der anderen Seite eine Anlagefläche 114, siehe Fig. 1, besitzen, um eine auf dieser Seite angeordnete Stangenführung 20 als Stütze benutzen zu können, was z. B. in der oberen Hälfte der in Fig. 6 dargestellten Schaltschranktür der Fall wäre.

Um den Haken 38 noch stabiler zu machen und insbesondere gegen ein Aufbiegen bei besonders starker Belastung zu sichern, kann dieser Haken gemäß Fig. 8 weitergebildet werden. Bei dieser Ausführungsform ist der Einschnitt 92 nicht durchgehend, sondern es verbleibt ein Steg 116, der das normalerweise freie Ende des Hakens gegen ein Aufbiegen in Richtung des Pfeiles 118 absichert. Es können die gleichen Doppelrollzapfen benutzt werden, die in den Fig. 1, 2 und 5 dargestellt sind, wenn lediglich der Steg 116 ergänzt wird. Zusätzlich kann aber auch der Einschnitt zur Mitte des Bodens hin sich verengen und dadurch eine Hinterschneidung 120 bilden, in die dann ein speziell geformter Zapfen oder Doppelrollzapfen mit größerem äußeren Durchmesser einschiebbar ist. Diese Konstruktion ergibt eine weitere Absicherung gegen ein Aufbiegen in Richtung des Pfeiles 122.

Die Darstellung der Fig. 8 zeigt außerdem von der Außenfläche 96 ausgehende kleine Vorsprünge 124, die zusätzlich oder anstelle des vorspringenden Vierkants 98 eine Drehsicherung bewirken können.

Fig. 9 zeigt eine noch andere Ausführungsform 138 eines Hakens, der hier aus Blech gestanzt ist und zur Drehsicherung mit zwei Befestigungslöchem 194 ausgestattet ist. Diese Befestigung slöcher 194 sind eingesenkt, damit eine Senkkopfschraube zur Befestigung benutzt werden kann, die in den von der Flachbandstange eingenommenen Raum innerhalb des U-. Profils 126 nicht hineinragt. Als weitere Besonderheit ist zu erkennen, daß der Stegbereich 182 des Hakens 138 in Richtung der Hakenöffnung verlängert ist und für den Doppelrollzapfen 40 in entriegelter Stellung eine Anschlagfläche 128 bildet. In diesem Falle sind andere Anschlageinrichtungen für das Türblatt bezüglich des Türrahmens entbehrlich. Insbesondere verhindert eine derartige Anschlageinrichtung, daß sich die Blechkante 128 auf die äußere Fläche 130 des Schrankkorpus 24 legt und dort den Lack verkratzt, wenn ohne Dichtungen 28 gearbeitet wird.

Diese Anschlagfläche kann aber auch durch die Stangenführung 20 gebildet werden, wie die Fig. 3 deutlich werden läßt, wo die Vorderfläche 134 der Stangenführung 20 sich an die Außenfläche 136 des Schrankkorpus 24 anlegt.

Bei durchgehender Stange, wie sie in Fig. 10 dargestellt ist, oder bei in gleicher Richtung laufenden Stangen wird man alle Haken in eine Richtung anordnen, vorzugsweise derart, daß die Haken nach oben geöffnet sind. Das hat den Vorteil, daß die Stange bereits durch ihr Eigengewicht sich in die Haken einlegt.

Man kann jedoch auch zwei Stangen in gegenläufiger Betätigungsrichtung einsetzen und wird dann die untere Hälfte des Türblatts mit einer Hakenanordnung versehen, bei der die Haken zur Mitte hin (also nach oben offen) sind, und bei der oberen Türhälfte eine Anordnung, bei der die Haken wiederum zur Mitte (also nach unten) offen sind. Dadurch wird eine bessere Verteilung der Druckkräfte, die durch das Eindringen der Doppelrollzapfen in die Haken entstehen, bewirkt, so daß die Belastung der Scharniereinrichtungen der Blechschranktür und damit auch des Türblatts selbst stark reduziert werden.

Bei der Ausführungsform mit vom Haken gebildeten Anschlag ergibt sich der Vorteil, daß die Größe des Einschnitts 92 nur geringfügig größer sein muß wie der Durchmesser der hineinlaufenden Doppelrollzapfen. Aus fertigungstechnischen Gründen ist lediglich eine Toleranz von etwa 0,3 bis 0,5 mm erforderlich. Ohne diese Anschlagwirkung ist eine größeres Spiel vorzusehen.

Die Stellung der Betätigungseinrichtung (z. B. versenkbarer Schwenkhebel) sollte derart auf die Stellung der Stange 18 abgestimmt sein, daß in geschlossener Ruhestellung des Stangenverschlusses die Doppelrollzapfenmitte genau zur Mitte der Befestigungsschraube 51 gemäß Fig. 3 fluchtet. Dann ist immer korrekte Schließstellung erreichbar, egal, ob der Haken nach oben oder unten offen ist.

## Patentansprüche

1. Stangenverschluß für Montage - vorzugsweise im Verkantungsraum (10) - von Blechschranktüren (12), bestehend aus einem Schloß (16) mit durch das Türblatt (12) nach außen geführter Betätigungseinrichtung, wie Griff, Schwenktriff, Schlüssel oder dgl., und aus zumindest einer parallel zur Türkante im Verkantungsraum (10) oder dgl. verlaufenden, aus Flachbandmaterial bestehenden Stange (18), die an zumindest einer Stelle außerhalb des Schlosses (16) am Türblatt (12) hochkant stehend mittels Führungselementen mit entsprechendem Querschnitt (20) längsverschlieblich gelagert ist, und mit zumindest einem am Türrahmen befindlichen Halteelement (38) zur die Tür in geschlossener Stellung verriegelnden Aufnahme der Stange (18), dadurch gekennzeichnet, daß das am Türrahmen (24) befindliche Halteelement (38) aus einem U-Profil aufweisenden Bock (80) besteht, der mit seinem U-Profilsteg (82) am Rahmen (24) derart befestigt ist, daß das Stangenprofil zwischen den Schenkeln (84, 86) des U-Profils (88) verläuft, und daß die U-Schenkel (84, 86) des Bockes (80) in eine der Axialrichtungen der Stange (18) sich öffnende Einschnitte (92) zur ver riegelnden Aufnahme von von der Stange (18) getragenen Verriegelungszapfen (40) besitzen.

2. Stangenverschluß nach Anspruch 1, dadurch gekennzeichnet, daß die von der Stange (18) getragenen Verriegelungszapfen (40) Doppelrollzapfen darstellen, die dadurch gebildet sind, daß durch das Stangenprofil auf der Mittelachse der Stange ein Lagerbolzen oder -stift (44) starr hindurchgeführt ist, der beidseitig von dem Stangenprofi^{t} (18) jeweils eine Rolle (46) drehbar festhält.

3. Stangenverschluß nach Anspruch 2, dadurch gekennzeichnet, daß der Lagerzapfen (44) für den Doppelrollzapfen (40) in einer Bohrung der Stange (18) in Preßpassung gehalten ist und der Zapfen (44) an seinen Enden jenseits des Endes der jeweils aufgeschobenen Rolle (46) durch Körnung (52) oder Aufbördelung der Zapfenstirnfläche aufgeweitet ist und dadurch einen Anschlag gegen ein Abgleiten der Rolle (46) bildet.

4. Stangenverschluß nach einem der Ansprüche 1 bis 3, dadurch gekennzeichnet, daß der Bock (80) eine oder zwei im U-Profilsteg (82) ggf. mittig angeordnete Gewindebohrung (94) oder Durchgangsbohrung (194) aufweist.

5. Stangenverschluß nach einem der Ansprüche 1 bis 4, dadurch gekennzeichnet, daß der U-Profilsteg (82) einen um die Bohrung (94) herumreichenden, über die Außenfläche (96) des U-Profilstegs (82) vorspringenden Mehrkant (98), insbesondere Vierkant, zur Drehsicherung des Bockes (80) in einer entsprechend geformten Ausstanzung (102) im Türrahmen (24) besitzt.

6. Stangenverschluß nach einem der Ansprüche 1 bis 4, dadurch gekennzeichnet, daß nahe der äußeren Ecken der Außenfläche (96) des U-Profilstegs (82) Vorsprungsnasen (124) zur Reibungserhöhung vorgesehen sind.

7. Stangenverschluß nach einem der Ansprüche 1 bis 6, dadurch gekennzeichnet, daß die Einschnitte (92) zur Aufnahme der von der Stange (18) getragenen Zapfen oder Doppelrollzapfen (40) als in die U-Schenkel (84,86) von innen eingesenkte Nuten, ggf. mit Hinterschneidung (120) ausgebildet sind.

8. Stangenverschluß nach einem der Ansprüche 1 bis 7, dadurch gekennzeichnet, daß das hakenförmige Halteelement (138) ein Stanzteil ist.

9. Stangenverschluß nach einem der Ansprüche 1 bis 8, dadurch gekennzeichnet, daß der Stegbereich des hakenförmigen, U-Profil aufweisenden Halteelements (138) in Richtung der Hakenöffnung verlängert ist und für den Zapfen oder Doppelrollzapfen (40) der Stange (18) in dessen entriegelter Stellung eine Anschlagfläche (128) bildet.

10. Stangenverschluß nach einem der Ansprüche 1 bis 9, dadurch gekennzeichnet, daß die Halteelemente (38) symmetrisch zur horizontalen Türhalbierenden (36) am Schrankkorpus oder Türrahmen (24) angeordnet sind.

11. Stangenverschluß nach Anspruche dadurch gekennzeichnet, daß die Halteelemente (38) in gleicher Höhe wie die gegenüberliegenden Scharnierbänder (22) angeordnet sind.

12. Stangenverschluß nach Anspruch 11, dadurch gekennzeichnet, daß die Ausstanzungen (102) zur Aufnahme der Schamierbänder (22) gleiche Form und Anordnung wie die für die Halteelemente (34) aufweisen.

13. Stangenverschluß nach einem der Ansprüche 1 bis 12, dadurch gekennzeichnet, daß die Stangenführungselemente (20) jeweils nahe eines Halteelementes (38) und ebenfalls symmetrisch bezüglich der Türblatthalbierenden (36) angeordnet sind.

14. Stangenverschluß nach Anspruch 13, dadurch gekennzeichnet, daß die Stangenführungselemente (20) eine zum Halteelement (38) weisende Anlagefläche (110) bilden und derart angeordnet sind, daß bei verschlossener Tür eine Anlagefläche (112; 114) des Halteelementes (38) sich an die Anlagefläche (110) des Stangenführungselementes (20) anlegt.

15. Stangenverschluß nach einem der Ansprüche 1 bis 12, dadurch gekennzeichnet, daß bei gleichlaufenden Stangen (18) oder einstückiger Stange (18) alle hakenförmigen Halteelemente (38) in eine Richtung, vorzugsweise nach oben geöffnet, weisen.

16. Stangenverschluß nach einem der Ansprüche 1 bis 14, dadurch gekennzeichnet, daß bei zwei gegenläufigen Stangen (18) die hakenförmigen Halteelemente (38) in der unteren Türhälfte nach oben und in der oberen Türhälfte nach unten geöffnet sind.

## Claims

1. Bar closure for installation - preferably in the fillet gap (10) - of sheet metal cabinet doors (12) consisting of a lock (16) with an actuating device such as a handle, pivot handle, key or the like led through the door leaf (12) to the outside, and of at least one bar (18) extending parallel to the door edge in the fillet gap (10) or the like and consisting of flat strip material, which is supported on at least one place outside the lock (16) standing upright on the door leaf (12) and displaceable longitudinally by means of guide elements having corresponding cross section (20) and with at least one holding element (38) located on the door frame for receiving the bar (18) which locks the door in the closed position, characterised in that the holding element (38) located on the door frame (24) consists of a U-section trestle (80), which is fastened with its U-section web (82) on the frame (24) in such a way, that the bar section extends between the legs (84, 86) of the U-section (88), and that the U-Iegs (84, 86) of the trestle (80) have cuts (92) opening in one of the axial directions of the bar (18) for receiving locking pins (40) carried by the bar (18) forming a lock.

2. Bar closure according to claim 1, characterised in that the locking pins (40) carried by the bar (18) represent double roll pins, which are formed by a bearing bolt or peg (44) being rigidly led through the bar section on the centre axis of the bar, said bearing bolt or peg (44) holding a roller (46) rotatably on each side of the bar section (18).

3. Bar closure according to claim 2, characterised in that the bearing pin (44) for the double roll pin (40) is held in press fit in a bore of the bar (18) and the pin (44) is widened at its ends beyond the end of the slid-on roller (46) through graining (52) or flanging of the front face of the pin and, in this way, forms a stop to prevent the roller (46) from sliding off.

4. Bar closure according to one of claims 1 to 3, characterised in that the trestle (80) has one or two threaded bores (94) or through bores (194) arranged in the U-section web (82), in the centre if need be.

5. Bar closure according to one of claims 1 to 4, characterised in that the U-section web (82) (is provided with) a polygon (98), in particular a square, reaching around the bore (94), projecting beyond the outer surface (96) of the U-section web (82) for safeguarding the trestle (80) against rotation in a correspondingly formed punch-out (102) in the door frame (24).

6. Bar closure according to one of claims 1 to 4, characterised in that near the outer corners of the outer surface (96) of the U-section web (82) projection lugs (124) are provided for increasing friction.

7. Bar closure according to one of claims 1 to 6, characterised in that the cuts (92) for receiving the pins or double roll pins (40) carried by the bar (18) are formed as grooves sunk from the inside into the U-Iegs (84, 86) with undercut (120) if need be.

8. Bar closure according to one of claims 1 to 7, characterised in that the hook-shaped holding element (138) is a stamping.

9. Bar closure according to one of claims 1 to 8, characterised in that the web region of the hook-shaped holding element (138) having the U-section is extended in the direction of the hook opening and forms a stopping surface (128) for the pin or double roll pin (40) of the bar (18) in its unlocked position.

10. Bar closure according to one of claims 1 to 9, characterised in that the holding elements (38) are arranged symmetrically to the horizontal door bisector (36) on the cabinet body or door frame (24).

11. Bar closure according to claim 10, characterised in that the holding elements (38) are arranged at the same level as the opposing joint hinges (22).

12. Bar closure according to claim 11, characterised in that the punch-outs (102) for receiving the joint hinges (22) have the same shape and arrangement as those for the holding elements (34).

13. Bar closure according to one of claims 1 to 12, characterised in that the bar guiding elements (20) are - in each instance - arranged near a holding element (38) and likewise symmetrically with respect to the door bisector (36).

14. Bar closure according to claim 13, characterised in that the bar guiding elements (20) form a contact surface (110) pointing to the holding element (38) and are arranged in such a way, that when the door is closed one contact surface (112; 114) of the holding element (38) rests against the contact surface (110) of the bar guiding element (20).

15. Bar closure according to one of claims 1 to 12, characterised in that in the case of bars (18) operating in the same direction or in the case of a one- piece bar (18) all hook-shaped holding elements (38) point in one direction, preferably opened upwards.

16. Bar closure according to one of claims 1 to 14, characterised in that in the case of two bars (18) operating in opposing directions the hook-shaped holding elements (38) in the lower half of the door are opened upwards and in the upper half of the door downwards.

## Revendications

1. Dispositif de fermeture par barre destiné à être monté de préférence dans l'espace intérieur (10) de portes d'armoires en tôle (12) et constitué par une serrure (16) comportant un dispositif de manoeuvre, par exemple une poignée, une poignée pivotante, une clé ou un dispositif analogue, qui traverse le battant (12) de la porte et est guidé vers l'extérieur, et par au moins une barre (18), constituée par un matériau en bande plat, qui, dans l'espace intérieur (10) ou dans une partie analogue, est montée parallèlement au bord de la porte et qui, en au moins un endroit à l'extérieur de la serrure (16), peut se déplacer, en étant de chant contre le battant de porte (12), dans le sens longitudinal dans des éléments de guidage ayant une section transversale correspondante (20) et est associée à au moins un élément de maintien (38) monté sur le cadre de la porte pour recevoir la barre (18) de manière à verrouiller la porte en position de fermeture, caractérisé en ce que l'élément de maintien (38) qui se trouve sur le cadre (24) de la porte est constitué par un ensemble (80) présentant un profil en U, de telle manière que le profil de la barre passe entre les ailes (84, 86) du profil (88) en U, et en ce que les ailes (84, 86) de l'ensemble en U (80) comportent des évidements (92) qui sont ouverts dans l'une des directions axiales de la barre (16) pour recevoir des tenons de verrouillage (40) qui sont portés par la barre (18) et assurent le verrouillage.

2. Dispositif de fermeture par barre selon la revendication 1, caractérisé en ce que les tenons de verrouillage (40) portés par la barre (18) sont des tenons à double rouleau réalisés en faisant passer à travers la barre, sur son axe médian, un boulon ou une cheville (44) qui lui sont reliés rigidement et dont chacun porte, des deux côtés de la barre (18), un rouleau rotatif (46).

3. Dispositif de fermeture selon la revendication 2, caractérisé en ce que le tourillon (44) du tenon à double rouleau (40) est maintenu par encastrement dans un alésage de la barre (18) et en ce que le tourillon (44) est, à chacune de ses extrémités et au-delà de l'extrémité du rouleau (46) engagé sur elle, élargi par granulation (52) ou repliement de la surface frontale du tourillon de manière à réaliser une butée empêchant tout glissement du rouleau (46) à l'extérieur.

4. Dispositif de fermeture par barre selon une des revendications 1 à 3, caractérisé en ce que l'ensemble (80) comporte un ou deux alésages filetés (94) ou de passage (194) ménagés, le cas échéant, au milieu du profil en U (82).

5. Dispositif de fermeture par barre selon une des revendications 1 à 4, caractérisé en ce que l'âme (82) du profil en U comporte, me partie saillante polygonale (98), notamment carrée, qui dépasse la surface (96) du profil en U (82) autour de l'alésage et empêche toute rotation de l'ensemble (80) dans un évidement (102) de forme correspondante ménagé dans le cadre (24) de la porte.

6. Dispositif de fermeture par barre selon une des revendications 1 à 4, caractérisé en ce qu'à proximité des coins extérieurs de la surface extérieur (96) du profil en U (82) il comporte des becs saillants (124) destinés à augmenter le frottement.

7. Dispositif de fermeture par barre selon une des revendications 1 à 6, caractérisé en ce que les évidements (92) qui reçoivent les tenons ou les tenons à double rouleau (40) portés par la barre (18) sont des rainures pénétrant à l'intérieur et comportant, le cas échéant, une partie à coins (120).

8. Dispositif de fermeture par barre selon une des revendications 1 à 7, caractérisé en ce que l'élément de maintien en forme de crochet (138) est réalisé par estampage.

9. Dispositif de fermeture par barre selon une des revendications 1 à 8, caractérisé en ce que la partie qui constitue l'âme de l'élément de maintien (138) qui présente un profil en U en forme de crochet se prolonge dans la direction de l'ouverture du crochet et constitue une surface de butée (128) pour le tenon ou le tenon à double rouleau (40) de la barre (18) dans sa position de déverrouillage.

10. Dispositif de fermeture par barre selon une des revendications 1 à 9, caractérisé en ce que les éléments de maintien (32) sont montés, sur le corps de l'armoire ou le cadre (24) de la porte, symétriquement par rapport à la médiatrice horizontale (36) de la porte.

11. Dispositif de fermeture par barre selon la revendication 10, caractérisé en ce que les éléments de maintien (38) sont placés à la même hauteur que les bandes de châmières opposées (22).

12. Dispositif de fermeture par barre selon la revendication 11, caractérisé en ce que les évidements (102) réalisés par estampage qui reçoivent les bandes de charnières (22) ont la même forme et sont placés de la même manière que ceux qui sont destinés aux éléments de maintien (34).

13. Dispositif de fermeture par barre selon une des revendications 1 à 12, caractérisé en ce que les éléments de guidage de la bande (20) sont chacun à proximité d'un élément de maintien (38) et disposés également symétriquement par rapport à la médiatrice (36) du battant de la porte.

14. Dispositif de fermeture par barre selon la revendication 13, caractérisé en ce que les éléments de guidage (20) de la barre constituent une surface d'appui (110) tournée vers l'élément de maintien (38) et sont disposés de telle manière que, lorsque la porte est fermée, une surface d'appui (112, 114) de l'élément de maintien (38) s'applique contre la surface d'appui (110) de l'élément de guidage (20) de la barre.

15. Dispositif de fermeture par barre selon une des revendications 1 à 12, caractérisé en ce que, lorsqu'il comporte des barres (18) se déplaçant dans le même sens ou une seule barre (18) d'une seule pièce, tous les éléments de maintien (39) en forme de crochets sont tournés dans la même direction, de préférence vers le haut.

16. Dispositif de fermeture par barre selon une des revendications 1 à 14, caractérisé en ce que, lorsqu'il comporte des barres (18) se déplaçant en sens inverses, les éléments de maintien (38) en forme de crochets situés dans la moitié de porte inférieure sont ouverts vers le haut tandis que ceux qui sont situés dans la moitié de porte supérieure sont ouverts vers le bas.
